# EUROPÄISCHE PATENTSCHRIFT

(11) **EP 0 265 749 B1**
(45) Veröffentlichungstag und Bekanntmachung des Hinweises auf die Patenterteilung: **03.02.1993**
(21) Anmeldenummer: 87114836.7
(22) Anmeldetag: 10.10.1987
(51) Int. Cl.: B65H 3/24

(54) **Vorrichtung zum Entnehmen von Gegenständen von einem Stapel**
Device for removing articles from a pile
Dispositif pour enlever des articles d'une pile

(30) Priorität: 25.10.1986 DE 3636356
(43) Veröffentlichungstag der Anmeldung: 04.05.1988
(73) Patentinhaber: WOMAKO Maschinenkonstruktionen GmbH, D-72610 Nürtingen (DE)
(72) Erfinder: Gottwald, Peter, D-7430 Metzingen (DE); Diez, Werner, D-7443 Frickenhausen (DE)
(74) Vertreter: Hiss, Ludwig, Dipl.-Ing.

(56) Entgegenhaltungen:
- DE-A- 2 930 964
- US-A- 2 731 131
- US-A- 2 767 651

## Beschreibung

Die Erfindung betrifft eine Vorrichtung zum Entnehmen von Gegenständen von einem Stapel gemäß dem Oberbegriff des Anspruchs 1

Regelmäßig geformte Gegenstände wie Schreibhefte, Blöcke aus Papier oder anderem Blattmaterial, eingeschlagene Papierstapel, Schachteln, Pakete und dergl., werden zum Weiterverarbeiten oder Verpacken gewöhnlich in einem Stapel derartiger Gegenstände bereitgehalten, der auf einer Stapelauflage ruht. Mit einem Schieber werden die jeweils zu verarbeitenden Gegenstände einzeln oder in Gruppen von mehreren aufeinanderliegenden Gegenständen dem Stapel entnommen, indem sie über die Stapelauflage seitwärts unter dem Stapel herausgeschoben werden. Die entnommenen Gegenstände werden zur Weiterverarbeitung beispielsweise einer Verpackungsmaschine zugeführt.

Eine Vorrichtung der eingangs angegebenen Art gemäß dem Oberbegriff des Anspruchs 1 ist durch die US-PS 2 731 131 bekannt geworden. Diese Vorrichtung weist eine Stapelauflage auf, auf der ein Stapel zur Abnahme von Teilstapeln bereitgehalten wird. Unterhalb der Stapelauflage läuft ein Entnahmeförderer mit Mitnehmern um, die von unten her in das Stapelprofil eingreifen und jeweils die unteren Artikel vom Stapel abnehmen und zur Weiterverarbeitung abfördern. Zur Einstellung der Eingriffshöhe der Mitnehmer in das Stapelprofil ist die Stapelauflage höhenverstellbar angebracht. Das hat den Nachteil, daß bei Änderungen der Höhe der zu entnehmenden Teilstapel der Verlauf ihrer Förderbahn geändert werden muß. Die Umstellung der Vorrichtung auf neue Produkthöhe ist also sehr aufwendig.

Der Erfindung liegt die Aufgabe zugrunde, eine Vorrichtung der eingangs beschriebenen Art weiter zu verbessern und insbesondere den Vorgang der Produkthöhenänderung zuverlässig und mit geringem Aufwand zu realisieren.

Gelöst wird diese Aufgabe bei einer Vorrichtung der eingangs beschriebenen Art erfindungsgemäß dadurch, daß die Stapelauflage stationär angeordnet ist und daß zum Zwecke der Einstellung der Greifhöhe der Mitnehmer Stellmittel zum Verstellen des Entnahmeförderers relativ zur Stapelauflage vorgesehen sind. Die Greifhöhe der Mitnehmer wird also bei der erfindungsgemäß vorgeschlagenen Vorrichtung auf die Höhe der dem Stapel zu entnehmenden Gegenstände eingestellt indem der Entnahmeförderer relativ zur Stapelauflage verstellt wird. Das ist insbesondere dann von Bedeutung, wenn Gruppen mehrerer aufeinanderliegender Gegenstände dem Stapel entnommen werden sollen oder wenn leicht deformierbare Gegenstände zu behandeln sind. Eingriffe in den Verlauf der Förderbahn der entnommenen Teilstapel sind für diese Höhenverstellung nicht erforderlich, so daß der Aufwand für die Umrüstung gering bleibt und die Förderung der Stapel nicht beeinträchtigt wird. Der besondere Vorteil dieser Anordnung ist, daß die Einstellung der Greifhöhe der Mitnehmer mit geringem Zeit- und Personalaufwand durchführbar ist, weil alle Mitnehmer gemeinsam eingestellt werden. Gemäß einer bevorzugten Ausführungsform der Erfindung ist der Entnahmeförderer als ein mit wenigstens einem Mitnehmer versehener, parallel zur Stapelauflage umlaufender Endlosförderer ausgebildet.

Eine konstruktiv besonders günstige Ausgestaltung der Vorrichtung nach der Erfindung ergibt sich dadurch, daß der Entnahmeförderer unterhalb der Stapelauflage angeordnet ist und daß die Mitnehmer des Entnahmeförderers durch Schlitze in der Stapelauflage hindurch in das Stapelprofil eingreifen. Der Entnahmeförderer ist dabei an einem zur Stapelauflage verstellbar angeordneten Tragrahmen gelagert, was die Einstellung der Greifhöhe der Mitnehmer besonders einfach gestaltet. Als Stellmittel für die Verstellung der Lage des Entnahmeförderers zur Stapelauflage können ein motorischer Antrieb oder auch ein Handantrieb vorgesehen sein.

Um die dem Stapel entnommenen Gegenstände in einem Fördervorgang unmittelbar einer Verarbeitungsmaschine zuführen zu können, sieht eine weitere Ausgestaltung der Erfindung vor, daß die Stapelauflage in Entnahmerichtung der Gegenstände mit einer die Stapelauflage mit einer Verarbeitungs maschine verbindenden Führungsbahn verbunden ist und daß der Entnahmeförderer als Fördermittel auch der Führungsbahn zugeordnet ist. Als Verarbeitungsmaschine kann beispielsweise eine Folieneinschlagmaschine vorgesehen sein, in welcher die Gegenstände einzeln oder in Gruppen aufeinanderliegend in eine Kunststoffolie eingehüllt werden.

Gemäß einer besonders vorteilhaften Fortführung der Erfindung ist oberhalb der Stapelauflage in der Entnahmerichtung der Gegenstände ein höhenverstellbarer Rückhalteanschlag vorgesehen, der es ermöglicht, die Entnahme von Gegenständen vom Stapel zu dosieren. Durch Einstellung der Höhedes Rückhalteanschlags und der Mitnehmer des Entnahmeförderers kann die Höhe von dem Stapel zu entnehmenden Teilstapeln bzw. Gegenstandsgruppen auf einfache Weise vorgegeben werden.

Die Vorrichtung nach der Erfindung bietet eine sehr einfache Möglichkeit, die Mitnehmer des Entnahmeförderers auf verschiedene Produkte bzw. Gegenstandshöhen einzustellen. Dabei erfolgt die Einstellung aller Mitnehmer gemeinsam mit einem einzigen Verstellmittel, so daß die Umrüstung der Vorrichtung für die Behandlung unterschiedlicher Produkte mit geringem Zeit- und Personalaufwand möglich ist. Die Verstellbarkeit der Höhe der Mitnehmer sowie die Einstellmöglichkeit des Rückhalteanschlags gestatten eine Dosierung der Entnahme von Gegenständen vom Stapel. Auf diese Weise läßt sich bei zu entnehmenden Teilstapeln bzw. von Gruppen aufeinanderliegender Gegenstände jeweils die Anzahl der zu entnehmenden Gegenstände vorgeben. Die Einstellbarkeit der Mitnehmerhöhe ist auch dann von Vorteil, wenn die folgende Verarbeitungsmaschine eine in der Höhe beschränkte Einlaßöffnung aufweist. Hinzu kommt, daß die Vorrichtung nach der Erfindung konstruktiv sehr einfach gestaltet ist und im Betrieb leicht zu handhaben ist.

Die Erfindung wird nun anhand der Zeichnung näher erläutert.
Es zeigen
- Fig. 1: eine schematische Seitenansicht einer Vorrichtung nach der Erfindung und
- Fig. 2: eine Draufsicht auf diese Vorrichtung.

In beiden Figuren sind für gleiche Teile dieselben Bezugszeichen verwendet.

Auf einer Stapelauflage 1 ruht ein Stapel 2 aus Gegenständen 3, die nacheinander als Teilstapel 4 dem Stapel 2 entnommen und in Richtung eines Pfeiles 6 einer Weiterverarbeitungsmaschine 7 zugeführt werden sollen. Der Stapel 2 liegt in einer Stapelaufnahme, deren vordere und hintere Begrenzungen durch Wände 8 und 8a gebildet sind. Der untere Abschnitt 8b der vorderen Begrenzungswand 8 dient dabei als Rückhalteanschlag für die beim Ausschieben eines Gegenstandes im Stapel zurückbleibenden Gegenstände. Die Begrenzungswand 8 ist höhenverstellbar, wozu sie in der Darstellung der Fig. 1 mit einem Spindeltrieb 9 und einem Antrieb 11 verbunden ist.

Als Weiterverarbeitungsmaschine ist im dargestellten Ausführungsbeispiel eine Folieneinschlagmaschine vorgesehen, deren Produkteinlauf mit Führungsrollen 12 und 12a zum Zuführen einer Unterfolie 13 und einer Oberfolie 13a sowie einer Formschulter 14 zum Herumformen der Oberfolie um den zu verpackenden Teilstapel 4a herum angedeutet ist.

Unterhalb der Stapelauflage 1 sind an einem Tragrahmen 16 Umlenkrollen 17 gelagert, um welche als Entnahmeförderer ein Endlosförderer 18,beispielsweise in Gestalt einer umlaufenden Kette, mit Mitnehmern 19 geführt ist. Wie die Fig. 2 zeigt, weist die Stapelauflage 1 in Förderrichtung 6 parallel verlaufende Schlitze 21 auf, durch welche die Mitnehmer 19 nacheinander in das Stapelprofil des Stapels 2 hineinragen. Der Antrieb des Endlosförderers 18 erfolgt über einer Riementrieb 22, der über Umlenkrollen 22a sowie eine Antriebsrolle 22b geführt ist. Der Antrieb erfolgt mittels eines Motors 23. Der Tragrahmen 16 ruht auf Stützen 24, die im Maschinengestell 26 höhenverstellbar geführt sind. An Querträgern 27 des Tragrahmens 16 sind Betätigungsstangen 28 angebracht, deren untere Enden als Zahnstangen 28a ausgebildet sind. Mit den Zahnstangen 28a stehen Ritzel 29 in Eingriff, die über eine Achse 31 gemeinsam von einem Motor 32 angetrieben werden. Bei entsprechender stabiler Ausführung der Betätigungsstangen 28 können diese auch gleichzeitig die Führungsfunktionen der Stützen 24 übernehmen, so daß auf diese verzichtet werden kann und der Tragrahmen 16 von den Betätigungsstangen 28 getragen wird. Andererseits ist es auch möglich, die seitlichen Stützen 24 für die Höhenverstellung des Tragrahmens zu nutzen, so daß separate Betätigungsstangen 28 entfallen können. Dies ist in Fig. 2 durch ein einer der Stützen 24 zugeordnetes Ritzel 29a angedeutet.

Durch einfaches Verstellen der Höhe des Tragrahmens 16 mit dem Endlosförderer 18 mittels des Antriebes 32 relativ zur stationären Stapelauflage 1 kann die Greifhöhe der Mitnehmer 19 oberhalb der Stapelauflage auf eine gewünschte Gegenstandshöhe eingestellt werden. Im vorliegenden Ausführungsbeispiel ergreifen die Mitnehmer 19 Teilstapel 4 mit jeweils fünf aufeinanderliegenden Gegenständen 3 und schieben sie unter der als Rückhalteanschlag 8b dienenden Unterseite der Begrenzungswand 8 hindurch zur Folieneinschlagmaschine 7. Der Rückhalteanschlag 8b ist mittels des Antriebs 11 so eingestellt, daß er den gewünschten Teilstapel 4 passieren läßt, den daraufliegenden nächsten Gegenstand 3 aber zurückhält. Durch Verstellung der vorderen Begrenzungswand 8 und der Greifhöhe der Mitnehmer 19 ist also eine gezielte Dosierung der Entnahme vom Stapel 2 möglich. Die Höhenverstellbarkeit der Mitnehmer 19 erlaubt es auch, diese so einzustellen, daß sie unmittelbar in den Einlaufbereich der anschließenden Verarbeitungsmaschine hineinbewegt werden können, auch wenn dort höhenbegrenzende Führungen, wie beispielsweise die Formatschulter 14 in der Darstellung der Fig. 1, vorgesehen sind.

Zur Darstellung der Höhenverstellbarkeit des Tragrahmens 16 mit dem Endlosförderer 18 sind hier Zahnstangen und Ritzel beschrieben. Es ist selbstverständlich, daß für die Höhenverstellung des Tragrahmens und die Greifhöheneinstellung der Mitnehmer beliebige andere Verstellmittel eingesetzt werden können. Die Erfindung ist von diesen Verstellmitteln nicht abhängig. Anstelle der motorischen Antriebe 11 und 32 können natürlich auch handbetätigte Antriebe benutzt werden.

## Patentansprüche

1. Vorrichtung zum Entnehmen von Gegenständen von einem Stapel derartiger Gegenstände mit einer den Stapel tragenden Stapelauflage und einem mit wenigstens einem Mitnehmer versehenen Entnahmeförderer, dessen Mitnehmer zum Entnehmen von Gegenständen vom Stapel in das Stapelprofil eingreift, wobei die Greifhöhe des Mitnehmers (19) relativ zur Stapelauflage (1) einstellbar ist, dadurch gekennzeichnet, daß die Stapelauflage (1) stationär angeordnet ist und daß zum Zwecke der Einstellung der Greifhöhe der Mitnehmer (19) Stellmittel (28a, 29, 32) zum Verstellen des Entnahmeförderers (18) relativ zur Stapelauflage vorgesehen sind.

2. Vorrichtung nach Anspruch 1, dadurch gekennzeichnet, daß der Entnahmeförderer als ein mit wenigstens einem Mitnehmer (19) versehener, parallel zur Stapelauflage (1) umlaufender Endlosförderer (18) ausgebildet ist.

3. Vorrichtung nach Anspruch 1 oder 2, dadurch gekennzeichnet, daß der Entnahmeförderer (18) unterhalb der Stapelauflage (1) angeordnet ist und daß die Mitnehmer (19) des Entnahmeförderers durch Schlitze (21) in der Stapelauflage hindurch in das Stapelprofil eingreifen.

4. Vorrichtung nach einem der Ansprüche 1 bis 3, dadurch gekennzeichnet, daß der Entnahmeförderer (18) an einem zur Stapelauflage (1) verstellbar angeordneten Tragrahmen (16) gelagert ist.

5. Vorrichtung nach einem der Ansprüche 1 bis 4, dadurch gekennzeichnet, daß als Stellmittel ein motorischer Antrieb (32) vorgesehen ist.

6. Vorrichtung nach einem der Ansprüche 1 bis 4, dadurch gekennzeichnet, daß als Stellmittel ein Handantrieb vorgesehen ist.

7. Vorrichtung nach einem der Ansprüche 1 bis 6, dadurch gekennzeichnet, daß die Stapelauflage (1) in Entnahmerichtung (6) der Gegenstände (3, 4) mit einer die Stapelauflage (1) mit einer Verarbeitungsmaschine (7) verbindenden Führungsbahn verbunden ist und daß der Entnahmeförderer (18) als Fördermittel auch der Führungsbahn zugeordnet ist.

8. Vorrichtung nach einem der Ansprüche 1 bis 7, dadurch gekennzeichnet, daß als Verarbeitungsmaschine (7) eine Folieneinschlagmaschine vorgesehen ist.

9. Vorrichtung nach einem der Ansprüche 1 bis 8, dadurch gekennzeichnet, daß oberhalb der Stapelauflage (1) in der Entnahmerichtung (6) der Gegenstände (3, 4) ein höhenverstellbarer Rückhalteanschlag (8b) vorgesehen ist.

## Claims

1. Apparatus for removing objects from a stack of such objects, having a stack bearing surface which carries the stack and having a removal conveyor which is provided with at least one entrainer which grips into the stack profile in order to remove objects from the stack, the gripping height of the entrainer (19) being adjustable relative to the stack bearing surface (1), characterized in that the stack bearing surface (1) is arranged in stationary manner, and in that there are provided for the purpose of adjusting the gripping height of the entrainers (19) adjustment means (28a, 29, 32) for adjusting the removal conveyor (18) relative to the stack bearing surface.

2. Apparatus according to Claim 1, characterized in that the removal conveyor is constructed as a continuous conveyor (18) which is provided with at least one entrainer (19) and which revolves parallel to the stack bearing surface (1).

3. Apparatus according to Claim 1 or 2, characterized in that the removal conveyor (18) is arranged below the stack bearing surface (1), and in that the entrainers (19) of the removal conveyor grip into the stack profile through slots (21) in the stack bearing surface.

4. Apparatus according to one of Claims 1 to 3, characterized in that the removal conveyor (18) is mounted on a bearing frame (16) which is arranged to be adjustable with respect to the stack bearing surface (1).

5. Apparatus according to one of Claims 1 to 4, characterized in that a motor drive (32) is provided as the adjustment means.

6. Apparatus according to one of Claims 1 to 4, characterized in that a hand drive is provided as the adjustment means.

7. Apparatus according to one of Claims 1 to 6, characterized in that the stack bearing surface (1), in the direction (6) of removal of the objects (3, 4), is provided with a guide belt which connects the stack bearing surface (1) to a processing machine (7), and in that the removal conveyor (18) as the conveying means is also associated with the guide belt.

8. Apparatus according to one of Claims 1 to 7, characterized in that a foil wrapping machine is provided as the processing machine (7).

9. Apparatus according to one of Claims 1 to 8, characterized in that there is provided above the stack bearing surface (1), in the direction (6) of removal of the objects (3, 4), a height-adjustable retainer stop (8b).

## Revendications

1. Dispositif pour prélever des objets d'une pile de tels objets, comportant un support de pile qui porte la pile, et un transporteur de prélèvement pourvu d'au moins un entraineur qui, pour le prélèvement d'objets de la pile, vient en prise dans le profil de cette pile, la hauteur de venue en prise de l'entraîneur (19) par rapport au support de pile (1) étant réglable, caractérisé en ce que le support de pile (1) est agencé de manière stationnaire, et en ce que, dans le but de régler la hauteur de venue en prise des entraîneurs (19), sont prévus des moyens de réglage (28a, 29, 32) pour déplacer le transporteur de prélèvement (18) par rapport au support de pile.

2. Dispositif selon la revendication 1, caractérisé en ce que le transporteur de prélèvement est réalisé sous la forme d'un transporteur sans fin (18), en révolution parallèlement au support de pile (1), et équipé d'au moins un entraîneur (19).

3. Dispositif selon la revendication 1 ou 2, caractérisé en ce que le transporteur de prélèvement (18) est disposé au-dessous du support de pile (1), et en ce que les entraîneurs (19) du transporteur de prélèvement viennent en prise dans le profil de la pile, à travers des fentes (21) dans le support de pile.

4. Dispositif selon l'une des revendications 1 à 3, caractérisé en ce que le transporteur de prélèvement (18) est monté sur un châssis de support (16) agencé de manière déplaçable par rapport au support de pile (1).

5. Dispositif selon l'une des revendications 1 à 4, caractérisé en ce qu'en guise de moyen de réglage, est prévu un dispositif d'entraînement motorisé (32).

6. Dispositif selon l'une des revendications 1 à 4, caractérisé en ce qu'en guise de moyen de réglage, est prévu un dispositif d'entraînement manuel.

7. Dispositif selon l'une des revendications 1 à 6, caractérisé en ce que le support de pile (1) est relié, dans la direction de prélèvement (6) des objets (3, 4), à une voie de guidage reliant le support de pile (1) à une machine de traitement (7), et en ce que le transporteur de prélèvement (18), en tant que moyen de transport, est également associé à la voie de guidage.

8. Dispositif selon l'une des revendications 1 à 7, caractérisé en ce qu'en guise de machine de traitement (7), il est prévu une machine à envelopper dans un film.

9. Dispositif selon l'une des revendications 1 à 8, caractérisé en ce qu'au-dessus du support de pile (1), dans la direction de prélèvement (6) des objets (3, 4), est prévue une butée de retenue (8b) réglable en hauteur.
